# EUROPÄISCHE PATENTSCHRIFT

(11) **EP 0 398 303 B1**
(45) Veröffentlichungstag und Bekanntmachung des Hinweises auf die Patenterteilung: **28.09.1994**
(21) Anmeldenummer: 90109265.0
(22) Anmeldetag: 16.05.1990
(51) Int. Cl.: A43C 7/08

(54) **Selbsthemmende Klemmvorrichtung**
Self-locking clamping device
Dispositif de serrage autobloquant

(30) Priorität: 19.05.1989 AT 1216/89
(43) Veröffentlichungstag der Anmeldung: 22.11.1990
(73) Patentinhaber: Mark, Rudolf, Ing., A-4582 Spital am Pyhrn (AT); Mark, Thomas, A-4582 Spital am Pyhrn (AT)
(72) Erfinder: Mark, Rudolf, Ing., A-4582 Spital am Pyhrn (AT); Mark, Thomas, A-4582 Spital am Pyhrn (AT)
(74) Vertreter: Secklehner, Günter, Dr.

(56) Entgegenhaltungen:
- FR-A- 1 126 547
- US-A- 3 221 384

## Beschreibung

Die Erfindung betrifft eine selbsthemmende Klemmvorrichtung für ein Schuhband mit einem Bandhalter, der an einem Endbereich mit einer Befestigungslasche versehen ist und mit einem Tragkörper, der eine Ausnehmung für das Schuhband aufweist.

Es sind bereits verschiedene Klemmvorrichtungen bekannt, die zum überwiegenden Teil darauf basieren, durch eine Erhöhung der Reibungswirkung zwischen der Klemmvorrichtung und dem Schuhband eine Spannung des Schuhbandes der Schuhschnürung zu ermöglichen. So ist es unter anderem bekannt - gemäß FR-PA-1 126 547, die den Oberbegriff der Ansprüche 1 und 2 repräsentiert - eine Klemmvorrichtung zu verwenden, bei der ein auf einem Schuh zu befestigender Tragkörper ein in Spannrichtung des Schuhbandes in einer Führungsanordnung verstellbares Klemmorgan aufweist und der Tragkörper mit Seitenwänden versehen ist, die in Spannrichtung und in etwa symmetrisch zur Führungsanordnung konisch aufeinander zulaufen. Das Schuhband wird zwischen den Seitenwänden und dem Klemmorgan durchgeführt, wobei das Klemmorgan auf seiner von der Zugrichtung abgewandten Seite umschlingt wird. Durch die Konizität der Seitenwände, die zueinander einen Winkel einschließen, durch den eine Selbsthemmung des Klemmorgans erreicht wird, ist ein Lösen eines einmal gespannten Schuhbandes erschwert. Eine Entriegelung bzw. eine Verringerung der Spannung erfordert dabei eine schwierig zu bewerkstelligende Verschiebung des Klemmorgans entgegen der durch das Schuhband einwirkenden Zugkraft.

Der vorliegenden Erfindung liegt die Aufgabe zugrunde, eine Klemmvorrichtung der eingangs genannten Art zu schaffen, die eine einfache spielfreie Klemmung eines Schuhbandes sowie eine rasche Entriegelung in jeder beliebigen Stellung ermöglicht.

Darüberhinaus soll eine freizügige designmäßige Gestaltung der Klemmvorrichtung möglich sein.

Diese Aufgabe der Erfindung wird dadurch gelöst, daß der Freiraum im Tragkörper durch eine Ausnehmung gebildet ist und in den beiden Seitenwänden derselben die beiden Längsführungen angeordnet sind, in welchen das Klemmorgan den Tragkörper durchragt und daß zwischen den Seitenwänden auf der von der Befestigungslasche abgewandten Seite des Klemmorgans ein die Ausnehmung begrenzender Anschlag angeordnet ist und das Schuhband zwischen dem Klemmorgan und diesem Anschlag hindurchgeführt ist und dieses auf der von dem Anschlag abgewendeten Seite umschlingt. Vorteilhaft ist bei dieser Lösung, daß nach dem Festziehen des Schuhbandes in Spannrichtung auch bei einer Reduzierung der Haltekraft nahezu auf Null die Klemmkraft zum Festhalten des Schuhbandes in der gespannten Stellung aufrecht erhalten wird. Dazu kommt, daß die Beanspruchung des Schuhbandes durch die Klemmvorrichtung gering gehalten werden kann, da die Blockierung bzw. die Festhaltekraft, die das Schuhband in der geklemmten Position festhält, nicht durch eine Überwindung der Reibungskraft zwischen dem Schuhband und dem Tragkörper, sondern durch ein Verschieben des Klemmorgans und ein damit einhergehendes Entspannen oder Aufheben der Klemmwirkung hervorgerufen wird.

Nach einer weiteren Ausführungsvariante ist vorgesehen, daß der Tragkörper zwei sich von der Befestigungslasche in abgewendeter Richtung erstreckende Gabelarme aufweist, in denen die beiden Längsführungen angeordnet sind, in welchen das Klemmorgan den Tragkörper durchragt und daß zwischen den Gabelarmen auf der von der Befestigungslasche abgewandten Seite des Klemmorgans ein Anschlag angeordnet ist und das Schuhband zwischen dem Klemmorgan und dem Anschlag hindurchgeführt ist und dieses auf der von diesem Anschlag abgewendeten Seite umschlingt. Vorteilhaft ist bei dieser Lösung, daß die Klemmvorrichtungen eng beabstandet zueinander durch den geringen Platzbedarf angeordnet werden können und diese Ausbildung insgesamt eine hohe Stabilität und eine günstige Kräfteeinleitung in den Schnürbereich des Schuhes bewirkt.

Möglich ist aber auch, daß der Bandhalter auf einem von der Befestigungslasche abgewendeten gegenüberliegenden Stirnende mit einer Handhabe versehen ist, wodurch das Entriegeln des Klemmorgans bzw. das Öffnen desselben zum Ermöglichen der freien Beweglichkeit des Schuhbandes erleichtert wird, da über dem Hebelarm, der die Klemmvorrichtung bildet, unter Ausnutzung der im Schuhband vorgesehenen Spannung das Verschieben des Klemmorgans entgegen der Klemmrichtung in der Längsführung einfach und zwangsweise bewirkt werden kann.

Es ist aber auch möglich, daß die Handhabe einstückig an dem Tragkörper angeformt ist, wodurch es möglich ist, die Klemmvorrichtung aus Kunststoff herzustellen, wobei die Handhabe an den Tragkörper durch einen Spritzvorgang angeformt ist. Selbstverständlich kann auch die gesamte Klemmvorrichtung aus Kunststoff hergestellt werden. Dadurch fallen stark beanspruchte bzw. bruchempfindliche Verbindungsstellen zwischen der Handhabe und dem Tragkörper weg.

Nach einer anderen Ausführungsvariante ist vorgesehen, daß der Bandhalter bzw. Tragkörper eine Dicke aufweist, die größer ist als ein Querschnitt, insbesondere ein Durchmesser des Klemmorganes, wodurch die Anordnung vorspringender Laschen oder sonstiger Vorsprünge zur Aufnahme der Längsführungen vermieden werden kann.

Nach einer anderen Weiterbildung ist vorgesehen, daß die Ausnehmung auch einen Durchbruch im Tragkörper umfaßt und in den sich von der Befestigungslasche in Richtung der Handhabe erstreckenden Seitenwänden der Ausnehmung die Längsführungen bildende Langlöcher angeordnet sind, wodurch das Einfädeln des Schuhbandes erleichtert und die gesamte Bauhöhe der Klemmvorrichtung trotzdem gering gehalten werden kann.

Vorteilhaft ist es aber auch, wenn das Klemmorgan in etwa senkrecht zu den Seitenwänden mit den Langlöchern ausgerichtet ist, wodurch das Klemmen und Lösen des Schuhbandes erleichtert wird.

Nach einer anderen Ausführungsform ist vorgesehen, daß das Klemmorgan durch einen Metallstift, insbesondere einen Hohlniet oder Halbhohlniet, gebildet ist, wodurch auch hohe Zugkräfte, die beim Schließen eines Schuhs, insbesondere eines Berg- oder Militärschuhs, auftreten können, von der Klemmvorrichtung einwandfrei aufgenommen werden können.

Möglich ist es aber auch, daß das Klemmorgan in einer zu einer Auflagefläche des Tragkörpers parallelen Ebene angeordnet ist, da durch die Zugwirkung des Schuhbandes die Klemmvorrichtung gegen das Oberleder zu geneigt und dadurch die Klemmwirkung verstärkt wird, während durch das Anheben mit der Handhabe ein zur Befestigungslasche hin geneigter Verlauf der Längsführung erzielt werden kann, der eine Verstellung des Klemmorgans aus seiner dem Anschlag benachbarten, das Schuhband festsetzenden Klemmstellung in die Öffnungsstellung erleichtert.

Nach einer anderen Ausführungsform ist es aber auch möglich, daß das Klemmorgan in einer zu der Auflagefläche des Tragkörpers senkrechten Richtung angeordnet ist, wodurch Klemmvorrichtungen mit schmälerer Bauweise einfach hergestellt werden können.

Vorteilhaft ist es jedoch auch, wenn der Anschlag durch einen Niet, z.B. einen Hohlniet, gebildet ist, da damit eine kraftschlüssige Verbindung der Gabelarme und damit eine zusätzliche Versteifung der Klemmvorrichtung erzielt werden kann.

Bei einer anderen Ausführungsvariante ist vorgesehen, daß die Längsführung zu einer den Tragkörper aufnehmenden Ebene bzw. der Auflagefläche schräg verläuft und zu der Auflagefläche des Tragkörpers mit zunehmender Distanz von der Befestigungslasche einen geringeren Abstand aufweist, wodurch ein selbsttätiges Lösen bzw. Verschieben des Klemmorganes aus der Klemmstellung in die Öffnungsstellung erschwert wird.

Nach einer anderen Weiterbildung ist vorgesehen, daß der Tragkörper, die Befestigungslasche und die Handhabe einstückig aus einem Metallteil gebildet sind, wodurch aufwendige Verbindungsvorgänge eingespart und die Klemmvorrichtung kostengünstig hergestellt werden kann.

Es ist aber auch möglich, daß der Tragkörper, die Befestigungslasche und die Handhabe aus einem ebenflächigen Blechteilzuschnitt gebildet sind, bei dem der Tragkörper gegenüber der Befestigungslasche stufenförmig versetzt ist und die die Langlöcher aufnehmenden Seitenwände durch abgekantete Blechteile gebildet sind, wobei zumindest ein Teil des für die Ausnehmung entfernten Blechteiles in Richtung der Handhabe abgekantet ist und den Anschlag für das Klemmorgan bildet, wodurch mit einem geringen Materialaufwand für die Klemmvorrichtung das Auslangen gefunden werden kann.

Vorteilhaft ist es weiters, wenn die Befestigungslasche mit zwei nebeneinander angeordneten Öffnungen, z.B. Bohrungen, zur Aufnahme von Befestigungselementen versehen ist, wodurch mit der Befestigungsvorrichtung gleichzeitig eine Verdrehsicherung der Klemmvorrichtung sichergestellt werden kann.

Weiters ist es auch möglich, daß mehrere Tragkörper auf einer gemeinsamen Befestigungslasche angeordnet sind, wodurch der Befestigungsvorgang der Klemmvorrichtungen vereinfacht werden kann.

Schließlich ist es auch möglich, daß die Längsführung und bzw. oder der Tragkörper und bzw. oder die Handhabe und bzw. oder die Befestigungslasche aus Metall ausgebildet sind und in den Kunststoff eines anderen Teiles eingebettet bzw. an diesen vorzugsweise beim Spritzvorgang angeformt sind. Dadurch ist es möglich, sowohl den designmäßigen Vorstellungen als auch den Festigkeitsanforderungen entsprechende Klemmvorrichtungen zu schaffen, in denen die hochbeanspruchten Teile aus Metall und die formgebenden Bestandteile aus Kunststoff gebildet werden können und darüberhinaus die Verbindung zwischen den Metallteilen und dem Kunststoff im Zuge des Spritzvorganges kostengünstig erfolgen kann.

Zum besseren Verständnis der Erfindung wird diese nachfolgend anhand der in den Zeichnungen gezeigten Ausführungsbeispielen näher erläutert.

Es zeigen:
- Fig. 1: einen Bergschuh mit einer erfindungsgemäßen Klemmvorrichtung in vereinfachter schaubildlicher Darstellung;
- Fig. 2: eine erfindungsgemäße Klemmvorrichtung in ihrer Anordnung auf einem Schuh in Seitenansicht, teilweise geschnitten, gemäß den Linien II-II in Fig. 3;
- Fig. 3: die Klemmvorrichtung nach Fig. 2 in Draufsicht;
- Fig. 4: die Klemmvorrichtung nach Fig. 2 und 3 in Seitenansicht, geschnitten, gemäß den Linien IV-IV in Fig. 3;
- Fig. 5: die Klemmvorrichtung nach den Fig.2 bis 4 in Seitenansicht und in einer vom Schuh abgehobenen Entriegelungsstellung zum Aufheben der Klemmwirkung zwischen dem Klemmorgan und dem Schuhband;
- Fig. 6: eine andere Ausführungsform einer erfindungsgemäßen Klemmvorrichtung mit einer Befestigungslasche zum Einnähen in den Schuh, in Seitenansicht und vereinfachter schematischer Darstellung;
- Fig. 7: die Klemmvorrichtung nach Fig.6 in Draufsicht;
- Fig. 8: eine andere Ausführungsform einer erfindungsgemäßen Klemmvorrichtung aus Metall in Seitenansicht;
- Fig. 9: die Klemmvorrichtung nach Fig.8 in Draufsicht;
- Fig. 10: die Klemmvorrichtung in Seitenansicht, geschnitten, gemäß den Linien X-X in Fig.8;
- Fig. 11: eine andere Ausführungsform einer erfindungsgemäßen Klemmvorrichtung mit einem im wesentlichen senkrecht zur Befestigungslasche ausgerichteten Klemmorgan, in Seitenansicht, teilweise geschnitten;
- Fig. 12: die Klemmvorrichtung nach Fig.11 in Draufsicht.

In Fig.1 ist ein als Bergschuh ausgebildeter Schuh 1 dargestellt, der eine Verschlußvorrichtung 2 aufweist, die aus in zwei parallel zueinander, quer zu der durch Pfeile angedeuteten Verschlußrichtung verlaufenden Reihen 4,5 - durch strichpunktierte Linien angedeutet - angeordneten Klemmvorrichtung 6,7,8 sowie ein diesen zugeordnetes Schuhband 9, beispielsweise eine Schnürkordel oder ein Schnürsenkel, gebildet ist. Durch das Ausüben einer Zugkraft - Pfeil 10 - durch die Hände des Benutzers des Schuhs 1 wird eine entsprechende Anzugskraft des Schuhbandes 9 und damit eine Schließkraft in Verschlußrichtung - Pfeile 3 - erzeugt. Diese Anzugskraft bewirkt ein Zusammenziehen der beiden zu verbindenden Teile des Schuhs 1, um einen dichten Abschluß zwischen diesen Teilen zu erreichen und um gleichzeitig einen festen Sitz des Fußes im Schuh 1 zu ermöglichen. Um diesen unterschiedlichen Funktionen und den unterschiedlichen Anforderungen an die Verschlußkraft gerecht zu werden, sind die Klemmvorrichtungen 6,7,8 unterschiedlich ausgebildet.

So sollen die Klemmvorrichtungen 6 dazu dienen, um eine einwandfreie Führung des Schuhbandes 9 im Anfangsbereich der Schnürung sowie eine nachgiebige Halterung zu ermöglichen, sodaß eine möglichst gleichhohe Zugkraft in Verschlußrichtung - Pfeil 3 - auf die einander gegenüberliegenden, zu verschließenden Teile des Schuhs 1 ausgeübt wird. Im Übergangsbereich zwischen der Ristschnürung und der Knöchelschnürung, aber vor allem in Endbereich der Schnürung, in welchem das Schuhband durch das Schlingen oder Verknüpfen in seiner Position festgelegt werden soll, ist es vorteilhaft, Klemmvorrichtungen 7 bzw. 8 vorzusehen, mit welchen das Schuhband 9 in seiner Position und der Vorspannung - entgegen der durch die Pfeile 10 angedeuteten Zugkraft - festgehalten werden kann.

In den Fig.2 bis 5 ist eine Klemmvorrichtung 8 gezeigt. Diese umfaßt einen Bandhalter 11, der ein in einem Tragkörper 12 in einer Längsführung 13 verschiebbares Klemmorgan 14 aufweist. An dem Tragkörper 12, der im vorliegenden Ausführungsbeispiel aus einem Kunststoff besteht, ist einteilig angeformt eine Handhabe 15 und eine Befestigungslasche 16 vorgesehen. In der Befestigungslasche 16 sind Öffnungen 17 mit Vertiefungen 18 angeordnet, die von Befestigungselementen, beispielsweise Nieten 19, durchsetzt sind. Diese Nieten 19 durchsetzen auch Öffnungen 20 im Oberleder 21 des Schuhs 1 und fixieren damit die Klemmvorrichtung 8 auf dem Schuh 1. Durch die Anordnung von zwei nebeneinanderliegenden Öffnungen 17 auf der Befestigungslasche 16 wird gleichzeitig auch eine Verdrehsicherung der Klemmvorrichtung 8 erreicht. Wie weiters aus den Fig.3 und 4 besser zu ersehen ist, wird das Schuhband 9 zwischen dem Oberleder 21 und der Klemmvorrichtung 8 sowohl mit dem Zugstrang 22 als auch mit dem Haltestrang 23 hindurchgeführt. Der Haltestrang 23 verläuft dann weiters zwischen dem Klemmorgan 14 und einer einen Anschlag 24 für das Klemmorgan bildenden Seitenwand 25 einer in dem Tragkörper 12 angeordneten Ausnehmung 26.

Durch diese Umschlingung des Klemmorganes 14 mit dem Schuhband 9 wird durch eine geringe, in Richtung eines Pfeiles 27 gerichtete Zugkraft am Zugstrang 22 das Klemmorgan 14 in die in Fig.2 gezeigte Stellung gezogen und durch die aufgrund des Festziehens des Schuhbandes 9 im Haltestrang 23 aufgebaute Vorspannkraft, gemäß Pfeil 28, in Verbindung mit der Umschlingung des Klemmorganes 14 gehalten. Dies auch für den Fall, daß nach einem kurzzeitigen Ausüben einer Zugkraft in Richtung des Pfeiles 27 der Zugstrang 22 losgelassen wird.

Um diese Klemmwirkung aufzuheben bzw. das Klemmorgan 14 so zu verschieben bzw. zu verstellen, daß ein freies Durchlaufen des Schuhbandes 9 möglich ist, ist die Klemmvorrichtung 8 mit der Handhabe 15 aus der in Fig.4 in die in Fig.5 gezeigte Stellung anzuheben. Beim Anheben wird durch die im Haltestrang 23 wirkende Vorspannkraft, gemäß Pfeil 28, bei unbelastetem Zugstrang 22 aufgrund der Schrägstellung der Längsführung 13 und der Vorspannkraft, gemäß Pfeil 28, das Klemmorgan 14 in die in Fig.5 gezeigte Richtung verschoben. Das Klemmorgan 14 kann hierbei auch die in Fig.2 mit strichlierten Linien gezeichnete maximale Endstellung einnehmen.

Durch diese Verstellung des Klemmorganes 14 ist die Bewegung des Schuhbandes 9 freigegeben und das Schuhband kann nun beispielsweise im Bereich der Klemmvorrichtungen 6 des in Fig.1 schematisch dargestellten Schuhs 1 in Öffnungsrichtung bzw. danach wieder in Schließrichtung verstellt werden.

Bei dem vorliegenden Ausführungsbeispiel ist das Klemmorgan 14 durch einen Halbhohlniet 29 gebildet, dessen Enden in den über dem Tragkörper 12 vorstehenden Bereichen aufgebördelt bzw. zu einem Ansatz bzw. zu einem Kopf verformt sind. Selbstverständlich kann anstelle des Halbhohlnietes auch ein Hohlniet oder sonstige beliebige andere Teile verwendet werden.

In den Fig.6 und 7 ist eine Klemmvorrichtung 8 gezeigt, die im wesentlichen entsprechend der in den Fig.2 bis 5 gezeigten ausgebildet ist, weshalb für gleiche Teile die gleichen Bezugszeichen verwendet werden. Die Klemmvorrichtung 8 umfaßt wiederum einen Bandhalter 11, ein in diesem verstellbar angeordnetes Klemmorgan 14, eine Handhabe 15 und eine Befestigungslasche 16, die zum Einnähen in das Oberleder 21 ausgebildet ist. Wie besser aus Fig.6 ersichtlich, ist die Befestigungslasche 16 zwischen mehreren Schichten des Oberleders 21 eingelegt und mit diesen durch eine Naht 30, von der ein Faden 31 zu sehen ist, verbunden. Die Führung des Schuhbandes 9 erfolgt entsprechend den Darstellungen und Beschreibungen in Fig.3 und 4. Weiters ist zu ersehen, daß die Handhabe 15 an ihrem von der Befestigungslasche 16 abgewendeten Ende mit meheren Querrippen 32 versehen ist, sowie sich zu ihrem von der Befestigungslasche 16 abgewendeten Ende hin verjüngt. Dadurch wird das Erfassen und Hochklappen zum Lockern des Schuhbandes 9, wie dies anhand der Fig.5 beschrieben wurde, erleichtert.

Bevorzugt besteht das Klemmorgan 14 aus einem Halbhohlniet, der an seinen Enden umgebördelt ist. Derartige Halbhohlniete haben den Vorteil, daß sie im belasteten Querschnitt, also zwischen den die Längsführung 13 bildenden Langlöchern aus Vollmaterial bestehen, während sie in ihren Enden mit tiefgezogenen rohrförmigen Verlängerungen versehen sind. Eine der beiden Verlängerungen kann bereits vor dem Einsetzen des Klemmorganes umgebördelt werden, während das zweite Ende nach dem Einsetzen des Halbhohlniets in die Längsführung umgebördelt wird und damit eine verschiebefeste Halterung des Klemmorganes 14 bewirkt.

In den Fig.8 bis 10 ist eine weitere Ausführungsform einer Klemmvorrichtung 8 gezeigt, die zur Gänze aus einem Metallblech, beispielsweise einem ebenflächigen Stahlblechzuschnitt, hergestellt ist. So wird der Bandhalter 11 gegenüber der Befestigungslasche 16 der Höhe nach, in etwa senkrecht zur Befestigungslasche 16 durch eine Abkantung 33 versetzt. Um die Ausnehmung 26 herzustellen, in der das Schuhband 9 geführt ist, sind Seitenwände 34,35 vorgesehen, die ebenfalls unter 90° in Richtung der Befestigungslasche 16 abgekantet sind, sodaß die Ausnehmung 26 eine Höhe 36 aufweist, die größer ist als ein Durchmesser 37 des Klemmorganes 14 bzw. eine Breite 38 des die Längsführung bildenden Langloches 39. In Richtung der Handhabe 15, in der der Blechteil beispielsweise konkav und gegen eine Auflagefläche 40 geneigt verlaufend verformt ist, ist die Ausnehmung 26 durch eine den Anschlag 24 bildende Seitenwand 25 abgeschlossen. Diese Seitenwand 25 wird durch einen Blechteil 41 gebildet, der einen Teil jenes Ausschnittes bildet, der zur Herstellung des ein Deckblech 42 durchsetzenden Durchbruches 43 entfernt werden muß, um die Ausnehmung 26 vom Blechteil 41 her zugänglich zu machen. Dieser Blechteil 41 wird um 90° abgekantet und bildet dann den Anschlag 24.

Zwischen diesem Anschlag 24 und dem Klemmorgan 14 wird das Schuhband dann in der in den Fig.2 bis 4 gezeigten Art festgeklemmt.

Selbstverständlich ist es auch in Abweichung von der dargestellten Ausführungsform möglich, der Klemmvorrichtung 8 eine andere Form zu geben bzw. die Handhabe 15 eckig oder mit Mitnahmeöffnungen und dgl. auszubilden. Außerdem ist es auch möglich, den Anschlag 24 auf andere Art herzustellen als durch eine entsprechende Formgebung des Blechteiles 41. So kann der Anschlag 24 durch einen eingesetzten Stift oder eingeschweißte bzw. eingenietete Anschlagteile gebildet sein. Desweiteren ist es auch nicht unbedingt erforderlich, die Ausnehmung 26 von oben her durch einen Durchbruch 43 zugänglich zu machen. Wird allerdings ein derartiger Durchbruch 43 vorgesehen, wie dies im übrigen auch bei der Ausführungsform nach den Fig.1 bis 5 der Fall ist, so kann eine Dicke 44 - Fig.2 und Fig.10 - des Bandhalters 11 bzw. des Tragkörpers 12 so gewählt werden, daß sie in etwa dem Durchmesser 37 des Klemmorganes 14, zuzüglich zumindest eines Durchmessers 45 des Schuhbandes 9 entspricht. Bevorzugt entspricht jedoch die Dicke 44 dem Durchmesser 37 des Klemmorganes 14, zuzüglich dem zweifachen Durchmesser 45 des Schuhbandes 9.

Obwohl diese Klemmvorrichtung 8 auch ohne Durchbruch 43 verwendbar ist, ermöglicht jedoch der Durchbruch eine geringere Bauhöhe bzw. Dicke des Bandhalters bzw. des Tragkörpers 12, da der Durchbruch zur freien Bandführung nach oben mitverwendet werden kann. Überdies wird das Einfädeln des Schuhbandes, beispielsweise wenn dieses auszutauschen ist oder einzufädeln ist, erleichtert. Weiters kann durch den Durchbruch 43 die Stellung des Klemmorganes 14 optisch sofort festgestellt werden, sodaß für den Benutzer klar ersichtlich ist, ob das Schuhband 9 festgeklemmt oder das Klemmorgan 14 gelöst ist.

In den Fig.11 und 12 ist eine andere Ausführungsform einer Klemmvorrichtung 8 gezeigt, die eine Befestigungslasche 16 aufweist und bei der ein Tragkörper 46 in einer senkrecht zu seiner Auflagefläche 40 verlaufenden Richtung gabelartig ausgebildet ist. Zwischen zwei Gabelarmen 47,48 ist das senkrecht zur Auflagefläche 40 verlaufende Klemmorgan 14, welches beispielsweise wieder durch einen Halbhohlniet oder einen Niet gebildet sein kann, angeordnet und in, die Längsführung 13 bildenden Langlöchern 39 verschiebbar gelagert. Der Anschlag 24 zwischen welchem und dem Klemmorgan 14 das Schuhband 9 festgeklemmt wird, kann beispielsweise durch die zur Herstellung der Langlöcher 39 ausgeklinkten und nach innen umgebogenen Blechteile oder durch einen die beiden Gabelarme 47,48 verbindenen Stift oder Niet gebildet sein. Ist die Klemmvorrichtung 8 zur Gänze aus Kunststoff hergestellt, so kann der Anschlag 24 auch durch einen die beiden Gabelarme 47,48 verbindenden Steg gebildet sein.

Wie besser aus Fig.12 zu ersehen ist, erstreckt sich der Anschlag 24 nur über einen Teil einer Breite 49 der Klemmvorrichtung 8, sodaß das Schuhband 9 bzw. der Zugstrang 22 und der Haltestrang 23 seitlich neben dem Anschlag 24, jedoch noch innerhalb der Breite 49 der Klemmvorrichtung 8 vorbeigeführt werden kann. Die Befestigungslasche 16 kann wiederum mit zwei Öffnungen 20 zur Befestigung am Oberleder 21 versehen sein. Die Befestigung kann dabei über Niete, Hohlniete oder sonstige Verbindungsmittel erfolgen.

Es ist aber selbstverständlich auch möglich, daß die in den Fig.11 und 12 gezeigte Klemmvorrichtung 8 mit einer Befestigungslasche 16 zum Einnähen in das Oberleder 21 ausgestattet werden kann, wie es beispielsweise anhand der Ausführungsform in den Fig.6 und 7 gezeigt ist.

Dazu kommt, daß selbstverständlich auch alle anderen Ausführungsbeispiele mit einer derartigen, zum Einnähen vorgesehenen Befestigungslasche ausgebildet werden können und überdies an einer derartigen Befestigungslasche mehrere Bandhalter 11 bzw. Tragkörper 12 angeordnet sein können.

Desweiteren ist es auch möglich, daß die Handhabe 15 durch im Tragkörper 12 bzw. im Bandhalter 11 verankerte bzw. eingebettete, vorragende Stifte, Laschen, Bänder oder sonstige Hilfsmittel gebildet sein kann, um ein Lösen der Klemmung des Schuhbandes 9 zwischen dem Anschlag 24 und dem Klemmorgan 14 zu bewirken. Desweiteren ist es auch möglich, die Langlöcher 39 bzw. die Längsführungen 13 schräg zur Auflagefläche 40 anzuordnen, wie dies beispielsweise durch strichlierte Linien in Fig.6 angedeutet ist. Dadurch kann der Selbstklemmeffekt bzw. die Klemmung auch bei einem Loslassen des Zugstranges noch im ausreichenden Maß aufrecht erhalten werden.

Im Rahmen der Erfindung ist es aber natürlich auch möglich, daß nicht die gesamte Klemmvorrichtung 8, sondern nur Teile derselben, beispielsweise die Befestigungslasche 16 oder der Tragkörper 12 oder die Handhabe 15, aus einem Kunststoff bestehen, wobei die aus Blech bestehenden Teile in dem Kunststoff eingebettet sein können. So ist es beispielsweise, wie in Fig.8 mit strich-punktierten Linien eingezeichnet, ohne weiteres möglich, die Handhabe 15 aus einem Kunststoffteil herzustellen, der an den vorstehenden Teilen beispielsweise dem Anschlag 24 bzw. dem Deckblech 42 durch den Spritzvorgang angeformt ist.

| **Bezugszeichenaufstellung** | | | |
|---|---|---|---|
| 1 | Schuh | 41 | Blechteil |
| 2 | Verschlußvorrichtung | 42 | Deckblech |
| 3 | Pfeil | 43 | Durchbruch |
| 4 | Reihe | 44 | Dicke |
| 5 | Reihe | 45 | Durchmesser |
| 6 | Klemmvorrichtung | 46 | Tragkörper |
| 7 | Klemmvorrichtung | 47 | Gabelarm |
| 8 | Klemmvorrichtung | 48 | Gabelarm |
| 9 | Schuhband | 49 | Breite |
| 10 | Pfeil | | |
| 11 | Bandhalter | | |
| 12 | Tragkörper | | |
| 13 | Längsführung | | |
| 14 | Klemmorgan | | |
| 15 | Handhabe | | |
| 16 | Befestigungslasche | | |
| 17 | Öffnung | | |
| 18 | Vertiefung | | |
| 19 | Niete | | |
| 20 | Öffnung | | |
| 21 | Oberleder | | |
| 22 | Zugstrang | | |
| 23 | Haltestrang | | |
| 24 | Anschlag | | |
| 25 | Seitenwand | | |
| 26 | Ausnehmung | | |
| 27 | Pfeil | | |
| 28 | Pfeil | | |
| 29 | Halbhohlniet | | |
| 30 | Naht | | |
| 31 | Faden | | |
| 32 | Querrippe | | |
| 33 | Abkantung | | |
| 34 | Seitenwand | | |
| 35 | Seitenwand | | |
| 36 | Höhe | | |
| 37 | Durchmesser | | |
| 38 | Breite | | |
| 39 | Langloch | | |
| 40 | Auflagefläche | | |

## Patentansprüche

1. Selbsthemmende Klemmvorrichtung (6, 7, 8) für ein Schuhband (9) mit einem Bandhalter (11), der an einem Endbereich mit einer Befestigungslasche (16) versehen ist und mit einem Tragkörper (12), der zwei Seitenwände (34, 35) aufweist zwischen welchen ein Freiraum für das Schuhband (9) angeordnet ist und in dem Freiraum ein Klemmorgan (14) in einer im Tragkörper (12) angeordneten Längsführung (13) aus einer Klemmstellung für das Schuhband (9) in eine diese freigebende Öffnungsstellung verstellbar ist, dadurch gekennzeichnet, daß der Freiraum im Tragkörper (12) durch eine Ausnehmung (26) gebildet ist und in den beiden Seitenwänden (34, 35) derselben die beiden Längsführungen (13) angeordnet sind, in welchen das Klemmorgan (14) den Tragkörper (12) durchragt und daß zwischen den Seitenwänden (34, 35) auf der von der Befestigungslasche (16) abgewandten Seite des Klemmorgans (14) ein die Ausnehmung (26) begrenzender Anschlag (24) angeordnet ist und das Schuhband (9) zwischen dem Klemmorgan (14) und diesem Anschlag (24) hindurchgeführt ist und dieses auf der von dem Anschlag (24) abgewendeten Seite umschlingt.

2. Selbsthemmende Klemmvorrichtung (6, 7, 8) für ein Schuhband (9) mit einem Bandhalter (11), der an einem Endbereich mit einer Befestigungslasche (16) versehen ist und mit einem Tragkörper (12), der zwei Seitenwände (34, 35) aufweist zwischen welchen ein Freiraum für das Schuhband (9) angeordnet ist und in dem Freiraum ein Klemmorgan (14) in einer im Tragkörper (12) angeordneten Längsführung (13) aus einer Klemmstellung für das Schuhband (9) in eine diese freigebende Öffnungsstellung verstellbar ist, dadurch gekennzeichnet, daß der Tragkörper (12) zwei sich von der Befestigungslasche (16) in abgewendeter Richtung erstreckende Gabelarme (47, 48) aufweist, in denen die beiden Längsführungen (13) angeordnet sind, in welchen das Klemmorgan (14) den Tragkörper (12) durchragt und daß zwischen den Gabelarmen (47, 48) auf der von der Befestigungslasche (16) abgewandten Seite des Klemmorgans (14) ein Anschlag (24) angeordnet ist und das Schuhband (9) zwischen dem Klemmorgan (14) und dem Anschlag (24) hindurchgeführt ist und dieses auf der von diesem Anschlag (24) abgewendeten Seite umschlingt.

3. Selbsthemmende Klemmvorrichtung nach Anspruch 1 oder 2, dadurch gekennzeichnet, daß der Bandhalter (11) auf einem von der Befestigungslasche (16) abgewendeten gegenüberliegenden Stirnende mit einer Handhabe (15) versehen ist.

4. Selbsthemmende Klemmvorrichtung nach einem oder mehreren der Ansprüche 1 bis 3, dadurch gekennzeichnet, daß die Handhabe (15) einstückig an dem Tragkörper (12) angeformt ist.

5. Selbsthemmende Klemmvorrichtung nach einem oder mehreren der Ansprüche 1, 3 und 4, dadurch gekennzeichnet, daß der Bandhalter (11) bzw. Tragkörper (12) eine Dicke (44) aufweist, die größer ist als ein Querschnitt insbesondere ein Durchmesser (37) des Klemmorganes (14).

6. Selbsthemmende Klemmvorrichtung nach einem oder mehreren der Ansprüche 1 bis 5, dadurch gekennzeichnet, daß die Ausnehmung (26) auch einen Durchbruch (43) im Tragkörper (12) umfaßt und in den sich von der Befestigungslasche (16) in Richtung der Handhabe (15) erstreckenden Seitenwänden (34, 35) der Ausnehmung (26) die Längsführungen (13) bildende Langlöcher (39) angeordnet sind.

7. Selbsthemmende Klemmvorrichtung nach einem oder mehreren der Ansprüche 1 und 3 bis 6, dadurch gekennzeichnet, daß das Klemmorgan (14) in etwa senkrecht zu den Seitenwänden (34, 35) mit den Langlöchern (39) ausgerichtet ist.

8. Selbsthemmende Klemmvorrichtung nach einem oder mehreren der Ansprüche 1 bis 7, dadurch gekennzeichnet, daß das Klemmorgan (14) durch einen Metallstift, insbesondere einen Hohlniet oder Halbhohlniet, gebildet ist.

9. Selbsthemmende Klemmvorrichtung nach einem oder mehreren der Ansprüche 1 bis 7, dadurch gekennzeichnet, daß das Klemmorgan (14) in einer zu einer Auflagefläche (40) des Tragkörpers (12) parallelen Ebene angeordnet ist.

10. Selbsthemmende Klemmvorrichtung nach einem oder mehreren der Ansprüche 1 bis 8, dadurch gekennzeichnet, daß das Klemmorgan (14) in einer zu der Auflagefläche (40) des Tragkörpers (12) senkrechten Richtungen angeordnet ist.

11. Selbsthemmende Klemmvorrichtung nach einem oder mehreren der Ansprüche 1 bis 10, dadurch gekennzeichnet, daß der Anschlag (24) durch einen Niet, z.B. einen Hohlniet, gebildet ist.

12. Selbsthemmende Klemmvorrichtung nach einem oder mehreren der Ansprüche 1 bis 11, dadurch gekennzeichnet, daß die Längsführung (13) zu einer den Tragkörper (12) aufnehmenden Ebene bzw. der Auflagefläche (40) schräg verläuft und zu der Auflagefläche (40) des Tragkörpers (12) mit zunehmender Distanz von der Befestigungslasche (16) einen geringeren Abstand aufweist.

13. Selbsthemmende Klemmvorrichtung nach einem oder mehreren der Ansprüche 1 bis 12, dadurch gekennzeichnet, daß der Tragkörper (12), die Befestigungslasche (16) und die Handhabe (15) einstückig aus einem Metallteil gebildet sind.

14. Selbsthemmende Klemmvorrichtung nach Anspruch 13, dadurch gekennzeichnet, daß der Tragkörper (12), die Befestigungslasche (16) und die Handhabe (15) aus einem ebenflächigen Blechteilzuschnitt gebildet sind, bei dem der Tragkörper (12) gegenüber der Befestigungslasche (16) stufenförmig versetzt ist und die die Langlöcher (39) aufnehmenden Seitenwände (34, 35) durch abgekantete Blechteile gebildet sind, wobei zumindest ein Teil des für die Ausnehmung (26) entfernten Blechteiles (41) in Richtung der Handhabe (15) abgekantet ist und den Anschlag (24) für das Klemmorgan (14) bildet.

15. Selbsthemmende Klemmvorrichtung nach einem oder mehreren der Ansprüche 1 bis 14, dadurch gekennzeichnet, daß die Befestigungslasche (16) mit zwei nebeneinander angeordneten Öffnungen (17), z.B. Bohrungen, zur Aufnahme von Befestigungselementen versehen ist.

16. Selbsthemmende Klemmvorrichtung nach einem oder mehreren der Ansprüche 1 bis 15, dadurch gekennzeichnet, daß mehrere Tragkörper (12) auf einer gemeinsamen Befestigungslasche (16) angeordnet sind.

17. Selbsthemmende Klemmvorrichtung nach einem oder mehreren der Ansprüche 1 bis 16, dadurch gekennzeichnet, daß die Längsführung (13) und bzw. oder der Tragkörper (12) und bzw. oder die Handhabe (15) und bzw. oder die Befestigungslasche (16) aus Metall ausgebildet sind und in den Kunststoff eines anderen Teiles eingebettet bzw. an diesen vorzugsweise beim Spritzvorgang angeformt sind.

## Claims

1. Self-locking clamping device (6, 7, 8) for a shoe string (9) with a string holder (11), which is provided at one end section with a bracket (16) and a support body (12) comprising two side walls (34, 35) with a free space for the shoe string (9) between them and in that in the free space a clamping element (14) located in a longitudinal guidance (13) which is arranged in the support body (12) can be displaced from a clamping position for the shoe string (9) into a opening position releasing the latter, characterized in that the free space in the support body (12) consists of a recess (26) and that in its two side walls (34, 35) the two longitudinal guidances (13) are arranged in which the clamping element (14) protrudes the support body (12) and that between the side walls (34, 35) on the side of the clamping element (14) facing away from the bracket (16), a stop (24) limiting the recess (26) is arranged and the shoe string (9) is guided through between the clamping element (14) and this stop (24) and twines itself around said element on the side facing away from the stop (24).

2. Self-locking clamping device (6, 7, 8) for a shoe string (9) with a string holder (11), which is provided at one end section with a bracket (16) and a support body (12) comprising two side walls (34, 35) with a free space for the shoe string (9) between them and that in the free space a clamping element (14) located in a longitudinal guidance (13) which is arranged in the support body (12), can be displaced from a clamping position for the shoe string (9) into an opening position releasing the latter, characterized in that the support body (12) comprises in the direction facing away from the bracket (16) two forked arms (47, 48) in which the two longitudinal guidances (13) are arranged, in which the clamping element (14) protrudes the support body (12) and in that between the forked arms (47, 48) on the side of the clamping element (14) facing away from the bracket (16) a stop (24 is arranged and the shoe string (9) is guided between the clamping element (14) and the stop (24) and twines around it on the side facing away from the stop (24).

3. Self-locking clamping device according to claim 1 or 2, characterized in that the string holder (11) is provided with a sort of handle (15) on the opposite front end facing away from the bracket (16).

4. Self-locking clamping device according to one or more of claims 1 to 3, characterized in that the handle (15) is integrally formed on the support body (12) in one piece.

5. Self-locking clamping device according to one or more of claims 1, 3 and 4, characterized in that the string holder (11) or the support body (12) has a thickness (44) that is larger than a cross-section, in particular a cross-section (37) of the clamping element (14).

6. Self-locking clamping device according to one or more of claims 1 to 5, characterized in that the recess (26) encompasses also a perforation (43) in the support body (12) and that in the side walls (34, 35) of the recess ( 26) extending from the brackets (16) in the direction of the handle (15), longitudinal slots (39) forming the longitudinal guidances (13) are arranged.

7. Self-locking clamping device according to one or more of claims 1 and 3 to 6, characterized in that the clamping element (14) is oriented approximately perpendicular to the side walls (34, 35) with the longitudinal slots (39).

8. Self-locking clamping device according to one or more of claims 1 to 7, characterized in that the clamping element (14) consists of a metal pin, in particular a hollow rivet or half a hollow rivet.

9. Self-locking clamping device according to one or more of claims 1 to 7, characterized in that the clamping element (14) is arranged in a plane arranged parallel to a support surface (40) of the support body (12).

10. Self-locking clamping device according to one or more of claims 1 to 8, characterized in that the clamping element (14) is arranged in a direction perpendicular to the support surface (40) of the support body (12).

11. Self-locking clamping device according to one or more of claims 1 to 10, characterized in that the stop (24) is formed by a rivet, for example a hollow rivet.

12. Self-locking clamping device according to one or more of claims 1 to 11, characterized in that the longitudinal guidance (13) runs diagonally to a plane or respectively a support surface (40) receiving the support body (12) and shows a shorter distance to a support surface (40) of the support body (12) with increasing distance from the bracket (16).

13. Self- locking clamping device according to one or more of claims 1 to 12, characterized in that the support body (12), the bracket (16) and the handle (15) are formed in one piece from a metal piece.

14. Self-locking clamping device according to claim 13, characterized in that the support body (12), the bracket (16) and the handle (15) are formed from a plane, cut sheet metal , whereby the support body (12) opposite the bracket (16) is offset in a step-by-step manner and that the side walls (34, 35) receiving the longitudinal slots (39) are formed by edged sheet metal pieces whereby at least one portion of the sheet metal piece (41) which was removed for the recess (26), is edged in the direction of the handle (15) and is forming the stop (24) for the clamping element (14).

15. Self- locking clamping device according to one or more of claims 1 to 14, characterized in that the bracket (16) is provided with two openings (17) arranged next to one another, for example bores to receive the fixing elements.

16. Self-locking clamping device according to one or more of claims 1 to 15, characterized in that several support bodies (12) are arranged on a mutual bracket (16).

17. Self-locking clamping device according to one or more of claims 1 to 16, characterized in that the longitudinal guidance (13) and/or the support body (12) and/or the handle (15) and/or the bracket (16) are made from metal and are embedded in the plastic of another piece or integrally formed on said piece, preferably by a molding process.

## Revendications

1. Dispositif de serrage autobloquant (6, 7, 8) pour un lacet (9) avec un porte-lacet (11) possédant un collier de fixation (16) dans une de deux parties extrêmes et avec un organe de support (12) qui comprend deux parois latérales (34, 35) entre lesquelles est disposé un espace disponible déstiné à recevoir le lacet (9) et dans cet espace disponible, un organe de serrage (14) dans un guidage longitudinal (13) situé dans l'organe de support (12), est déplacé d'une position de serrage pour le lacet (9) en une position d'ouverture relâchant ce dernier, caractérisé en ce que l'espace disponible dans l'organe de support (12) est formé par un creux (26) et dans les deux parois latérales (34, 35) de celui-ci sont disposés les deux guidages longitudinaux (13), dans lesquels l'organe de serrage (14) fait saillie à travers de l'organe de support (12) et en ce qu'entre les parois latérales (34, 35) sur le côté de l'organe de serrage (14) opposé au collier de fixation (16), une butée (24) est disposée qui limite le creux (26) et que le lacet (9) est guidé à travers entre l'organe de serrage (14) et de cette butée (24) et entoure celui-ci sur le côté opposé à la butée (24).

2. Dispositif de serrage autobloquant (6, 7, 8) pour un lacet (9) avec un porte-lacet (11), possédant un collier de fixation (16) dans une de deux parties extrêmes et avec un organe de support (12) qui comprend deux parois latérales (34, 35) entre lesquelles est disposé un espace disponible déstiné à recevoir le lacet (9) et dans cet espace disponible, un organe de serrage (14) dans un guidage longitudinale (13) situé dans l'organe de support (12) peut être déplacé d'une position de serrage pour le lacet (9) en une position d'ouverture relâchant celui-ci, caractérisé en ce que s'étendant dans une direction opposée du collier de fixation (16), l'organe de support (12) présente deux bras à fourche (47, 48) dans lesquels sont disposés deux guidages longitudinaux (13) dans lesquels l'organe de serrage (14) fait saillie à travers de l'organe de support (12) et en ce qu'entre les bras à fourche (47, 48) sur le côté de l'organe de serrage (14) opposé du collier de fixation (16), une butée (24) est disposée et le lacet (9) est guidé entre l'organe de serrage (14) et la butée (24) et entoure celui-ci sur le côté opposé à la butée (24).

3. Dispositif de serrage autobloquant selon la revendication 1 ou 2, caractérisé en ce que le porte-lacet (11) est pourvu d'un moyen de maniement (15) sur le côté opposé en face du collier de fixation (16).

4. Dispositif de serrage autobloquant selon une ou plusieurs des revendications 1 à 3, caractérisé en ce que le moyen de maniement (15) est réalisé en une pièce sur l'organe de support (12).

5. Dispositif de serrage autobloquant selon une ou plusieurs des revendications 1, 3 et 4, caractérisé en ce que le porte-lacet (11) ou respectivement l'organe de support (12) présente une épaisseur (44) qui est supérieure à un diamètre, en particulier un diamètre (37) de l'organe de serrage (14).

6. Dispositif de serrage autobloquant selon une ou plusieurs des revendications 1 à 5, caractérisé en ce que le creux (26) comprend aussi une perforation (43) dans l'organe de support (12) et dans laquelle sont disposées les fentes longitudinales (39) formant les guidages longitudinaux (13) dans les parois de côté (34, 35) du creux (26) à partir du collier de fixation (16) en direction du moyen de maniement (15).

7. Dispositif de serrage autobloquant selon une ou plusieurs des revendications 1 et 3 à 6, caractérisé en ce que l'organe de serrage (14) est orienté à peu près perpendiculairement aux parois de côté (34, 35) avec les fentes longitudinales (39).

8. Dispositif de serrage autobloquant selon une ou plusieurs des revendications 1 à 7, caractérisé en ce que l'organe de serrage (14) est formé par une pointe métallique, en particulier par un rivet deux pièces tubulaire ou par une pièce mâle ou femelle.

9. Dispositif de serrage autobloquant selon une ou plusieurs des revendications 1 à 7, caractérisé en ce que l'organe de serrage (14) est disposé dans un plan s'étendant parallèlement à une surface de support (40) de l'organe de support (12).

10. Dispositif de serrage autobloquant selon une ou plusieurs des revendications 1 à 8, caractérisé en ce que l'organe de serrage (14) est disposé dans une direction s'étendant perpendiculairement à la surface de support (40) de l'organe de support (12).

11. Dispositif de serrage autobloquant selon une ou plusieurs des revendications 1 à 10, caractérisé en ce que la butée (24) est formée par un rivet, par exemple un rivet deux pièces tubulaire.

12. Dispositif de serrage autobloquant selon une ou plusieurs des revendications 1 à 11, caractérisé en ce que le guidage longitudinal (13) s'étend diagonalement à un plan ou respectivement une surface de support (40) recevant l'organe de support (12) et en ce qu'il est moins espacé d'une surface de support (40) de l'organe de support (12) lors d'une augmentation de la distance au collier de fixation (16).

13. Dispositif de serrage autobloquant selon une ou plusieurs des revendications 1 à 12, caractérisé en ce que l'organe de support (12), le collier de fixation (16) et le moyen de maniement (15) sont formés en une pièce à partir d'une pièce de métal.

14. Dispositif de serrage autobloquant selon une ou plusieurs des revendications 1 à 13, caractérisé en ce que l'organe de support (12), le collier de fixation (16) et le moyen de maniement (15) sont formés d'une coupe plane d'une pièce de tôle dans laquelle l'organe de support (12) par rapport au collier de fixation (16) est opposée pas à pas et en ce que les parois longitudinales (34, 35) recevant les fentes longitudinales (39) sont formées par des pièces de tôle pliées à quoi au moins une partie de la pièce de tôle (41) éliminée pour le creux (26), est pliée en direction du moyen de maniement (15) et forme la butée (24) pour l'organe de serrage (14).

15. Dispositif de serrage autobloquant selon une ou plusieurs des revendications 1 à 14, caractérisé en ce que le collier de fixation (16) est pourvu de deux ouvertures (17) étant disposées l'une à côté de l'autre, par exemple des alésages destinés à recevoir les éléments de fixation.

16. Dispositif de serrage autobloquant selon une ou plusieurs des revendications 1 à 15, caractérisé en ce que plusieurs organes de support (12) sont disposés sur un collier de fixation (16) qui est commun à tous.

17. Dispositif de serrage autobloquant selon une ou plusieurs des revendications 1 à 16, caractérisé en ce que le guidage longitudinal (13) et/ou l'organe de support (12) et/ou le moyen de maniement (15) et/ou le collier de fixation (16) sont formés en métal et sont encastrés dans la matière plastique d'une autre pièce ou de préférence, formés sur celui-ci pendant le processus d'injection.
